# EUROPÄISCHE PATENTSCHRIFT

(11) **EP 2 758 714 B1**
(45) Veröffentlichungstag und Bekanntmachung des Hinweises auf die Patenterteilung: **02.11.2016**
(21) Anmeldenummer: 12769318.2
(22) Anmeldetag: 17.09.2012
(51) Int. Cl.: F23R 3/18

(54) **FLAMMENHALTER MIT REDUZIERTEN THERMISCHEN SPANNUNGEN FÜR EINEN GASTURBINENBRENNER**
FLAME HOLDER HAVING REDUCED THERMAL STRESSES FOR A GAS TURBINE BURNER
STABILISATEUR DE FLAMME À TENSIONS THERMIQUES RÉDUITES POUR UN BRÛLEUR DE TURBINE À GAZ

(30) Priorität: 16.09.2011 DE 102011082884
(43) Veröffentlichungstag der Anmeldung: 30.07.2014
(73) Patentinhaber: MAN Diesel & Turbo SE, 86153 Augsburg (DE)
(72) Erfinder: WILBRAHAM, Nigel, Stourbridge West Midlands DY8 5QZ (GB); CLINE, William, Latrobe, PA 15650 (US)
(86) Internationale Anmeldenummer: PCT/EP2012/003877
(87) Internationale Veröffentlichungsnummer: WO 2013/037503

(56) Entgegenhaltungen:
- JP-A- 5 141 657
- JP-A- 6 323 541
- DATABASE WPI Week 200907 Thomson Scientific, London, GB; AN 2009-B20730 XP002689838, & JP 2009 008335 A (HITACHI LTD) 15. Januar 2009 (2009-01-15)
- DATABASE WPI Week 199809 Thomson Scientific, London, GB; AN 1998-090425 XP002689839, & JP 9 318061 A (HITACHI LTD) 12. Dezember 1997 (1997-12-12)

## Beschreibung

Die Erfindung betrifft einen Brenner gemäß dem Oberbegriff des Anspruchs 1 sowie eine mit einem solchen Brenner ausgerüstete Gasturbine.

Ein Brenner der eingangsgenannten Art ist z.B. in DE 10 2009 046 066 A1 beschrieben. In diesem Dokument ist der Brenner in eine Luft-Gas-Gemisch als Brennstoff nutzende Gasturbine integriert. Der Brenner weist eine Brennkammer und einen axial an die Brennkammer angrenzenden Flammenhalter (in Form einer Brenner-Kopfplatte) zum stabilisierenden daran Anbinden einer durch Verbrennen des Brennstoffes in der Brennkammer erzeugten Flamme auf.

Bei Brennern ist es erwünscht, die Flamme an einen an die Brennkammer des Brenners angrenzenden bzw. diese axial begrenzenden Flammenhalter anzubinden, um Flammenstabilität zu gewährleisten und ein Wandern einer Wärmefreisetzungszone zu verhindern. Dies wird vorteilhaft unterstützt, wenn eine der Brennkammer zugewandte bevorzugt metallische Fläche des Flammenhalters auf eine hohe Temperatur erwärmt wird, da dies den Reaktionsprozess unterstützen wird durch Verhindern des bekannten Reaktionsverlöschens, bei dem ein Wärmeverlust der Reaktionsflammenfront die verfügbare Energie für weitere molekulare Reaktionen reduziert. Wenn dieser Wärmeverlust einen kritischen Wert übersteigt, wird der gesamte Reaktionsprozess gestoppt. Durch Anbinden der Flamme an eine heiße Fläche kann diese Wärmeenergie an die Moleküle in der Reaktion liefern und so Reaktionen aufrechterhalten während Betriebsarten, bei denen unangebundene Flammen ohne eine externe Energiequelle stoppen bzw. verlöschen würden.

Die bei solchen Flammenanbindungskonfigurationen auftretenden hohen Temperaturgradienten können jedoch Probleme derart verursachen, dass sich Konzentrationen mechanischer Spannungen in dem Flammenhalter über akzeptable Grenzwerte hinaus erhöhen und dadurch zu einer Reduzierung der Lebensdauer des Flammenhalters und damit des Brenners führen können.

Der Erfindung liegt die Aufgabe zugrunde, einen Brenner gemäß dem Oberbegriff des Anspruchs 1 so bereitzustellen, dass dieser eine erhöhte Lebensdauer aufweist. Das Dokument JP 6 323541 A als nächstliegender Stand der Technik zeigt einen Flammenhalter nach dem Oberbegriff des Anspruchs 1.

Der Erfindung liegt außerdem die Aufgabe zugrunde, eine mit einem solchen Brenner ausgerüstete Gasturbine mit entsprechend erhöhter Lebensdauer bereitzustellen.

Die o.g. Aufgaben werden mit einem Brenner gemäß Anspruch 1 bzw. mit einer Gasturbine gemäß Anspruch 10 gelöst. Weiterbildungen der Erfindung sind in den abhängigen Ansprüchen definiert.

Gemäß einem ersten Aspekt der Erfindung wird bereitgestellt ein Brenner mit einer Brennkammer und einem axial an die Brennkammer angrenzenden Flammenhalter zum stabilisierenden daran Anbinden einer durch Verbrennen eines Brennstoffes in der Brennkammer erzeugten Flamme. Der erfindungsgemäße Brenner zeichnet sich dadurch aus, dass in oder benachbart zu einem der Flamme ausgesetzten Flammenanbindungsbereich des Flammenhalters wenigstens eine längliche Vertiefung vorgesehen ist, so dass die Vertiefung einen Wärmeausdehnungsraum für in dem Flammenanbindungsbereich befindliches Material des Flammenhalters bereitstellt.

Erfindungsgemäß weist die wenigstens eine Vertiefung eine Hinterschneidung auf, so dass ein Querschnitt der Vertiefung in einem Bodenbereich der Vertiefung größer ist als in einem Eingangsbereich der Vertiefung. Hierbei wird der heißen Flamme mehr Material bzw. eine größere Fläche ausgesetzt, so dass mehr Energiespeicher zur Verfügung steht, wobei die erhöhte Wärmeausdehnung durch den größeren Raum im Bodenbereich der Vertiefung kompensiert wird.

Durch Vorsehen des Wärmeausdehnungsraums in Form der wenigstens einen Vertiefung wird das im Flammenanbindungsbereich befindliche Material des Flammenhalters vom Rest des Flammenhalters, der nicht in Kontakt mit der Flamme steht und deshalb kühler als der Flammenanbindungsbereich ist, in seiner erwärmungsbedingten Ausdehnung nicht beschränkt. Damit werden sich über akzeptable Grenzwerte hinaus erhöhende Konzentrationen mechanischer Spannungen in dem Flammenhalter vermieden und somit dessen Lebensdauer erhöht.

Der Flammenhalter ist bevorzugt in Form einer Platte und insbesondere in Form einer kreisrunden Platte ausgebildet. Der Flammenhalter ist außerdem bevorzugt aus Metall hergestellt. Alternativ dazu wäre z.B. auch Keramik denkbar.

Die wenigstens eine längliche Vertiefung ist bevorzugt in Form einer Nut bzw. eines Schlitzes ausgebildet. Die wenigstens eine längliche Vertiefung kann durch Trennen, insbesondere durch eine spannende Bearbeitung, oder auch durch Urformen, insbesondere durch Gießformen, hergestellt sein.

Gemäß einer Ausführungsform des erfindungsgemäßen Brenners verläuft die wenigstens eine Vertiefung ihrer Länge nach kreisförmig.

Erfindungsgemäß wurde erkannt, dass der Flammenanbindungsbereich normalerweise kreisrund und von einem Durchmesser ist, der auf etwa 25% des charakteristischen Durchmessers der Brennkammer basiert. Somit wird durch einen kreisförmigen bzw. kreisrunden Verlauf der wenigstens einen Vertiefung dem Material des Flammenanbindungsbereichs rundum Wärmeausdehnungsraum bereitgestellt und damit die Spannungsverhinderung verbessert.

Gemäß einer weiteren Ausführungsform des erfindungsgemäßen Brenners verläuft die wenigstens eine Vertiefung ihrer Länge nach kontinuierlich.

Ein kontinuierlicher Verlauf hat Vorteile hinsichtlich der möglichst allumfänglichen Bereitstellung eines Wärmeausdehnungsraums. Allerdings ist aus Stabilitätsgründen auch ein diskontinuierlicher Verlauf der wenigstens einen Vertiefung als Kompromisslösung denkbar.

Gemäß noch einer Ausführungsform des erfindungsgemäßen Brenners weist die wenigstens eine Vertiefung eine Tiefe auf, die größer als eine Weite dieser ist. Bevorzugt sind die Tiefe und die Weite der wenigstens einen Vertiefung bzw. Aussparung auf die Größe des Flammenanbindungsbereichs bezogen, welcher wie erwähnt normalerweise kreisrund und von einem Durchmesser ist, der auf etwa 25% des charakteristischen Durchmessers der Brennkammer basiert.

Gemäß einer Ausführungsform des erfindungsgemäßen Brenners weist der Flammenhalter eine den Flammenanbindungsbereich aufweisende der Brennkammer zugewandte erste Fläche und eine der Brennkammer abgewandte zweite Fläche auf, wobei die wenigstens eine Vertiefung in der ersten Fläche ausgebildet ist. Gemäß einer dazu alternativen Ausführungsform des erfindungsgemäßen Brenners ist die wenigstens eine Vertiefung in der zweiten Fläche ausgebildet.

Gemäß noch einer Ausführungsform des erfindungsgemäßen Brenners sind mehrere Vertiefungen von der wenigstens einen Vertiefung bzw. wie die wenigstens eine Vertiefung vorgesehen, wobei die Vertiefungen in oder benachbart zu dem Flammenanbindungsbereich des Flammenhalters angeordnet sind, und wobei die Vertiefungen ihrer Länge nach jeweils kreisförmig und konzentrisch zueinander verlaufen.

Mit dieser Ausgestaltung der Erfindung, wobei mehrere kreisförmig verlaufende und zueinander konzentrische Wärmeausdehnungsräume bereitgestellt werden, wird eine besonders effektive Spannungsvermeidung erzielt. Jeder der zwischen den Vertiefungen gebildeten Materialringe wird von der heißen Flamme erwärmt und stellt somit einen flammenstabilisierenden Energiespeicher dar, wobei sich jeder Materialring in seinen unmittelbar benachbarten Wärmeausdehnungsraum nach radial außen ausdehnen kann.

Gemäß noch einer weiteren Ausführungsform des erfindungsgemäßen Brenners ist der Brenner zur Verwendung in einer Luft-Gas-Gemisch als Brennstoff nutzenden Gasturbine eingerichtet. Mit anderen Worten ist der Brenner als Gasturbinenbrenner ausgebildet.

Gemäß einem zweiten Aspekt der Erfindung wird eine Gasturbine mit einem Brenner gemäß einer, mehreren oder allen zuvor beschriebenen Ausführungsformen der Erfindung in jeder denkbaren Kombination bereitgestellt.

Im Fazit begrenzt die Erfindung mechanische Spannungskonzentrationen durch das gezielte Entfernen bzw. Aussparen von Material, um eine Wärmeausdehnung des heißen Materials (z.B. Metalls) des Flammenanbindungsbereichs zu ermöglichen und damit die Spannungskonzentrationen zu reduzieren. Die Erfindung ist bevorzugt einsetzbar für einen Brenner für eine Gasturbine, aber auch für andere Maschinearten, die eine kontrollierte Flammenquelle verlangen, und jegliche Konfiguration, bei der eine Flamme so konfiguriert wird, dass sie an eine bevorzugt metallische Fläche angebunden wird.

Die Erfindung erstreckt sich ausdrücklich auch auf solche Ausführungsformen, welche nicht durch Merkmalskombinationen aus expliziten Rückbezügen der Ansprüche gegeben sind, womit die offenbarten Merkmale der Erfindung - soweit dies technisch sinnvoll ist - beliebig miteinander kombiniert sein können.

Im Folgenden wird die Erfindung anhand einer bevorzugten Ausführungsform und einem exemplarischen Beispiel unter Bezugnahme auf die beigefügten Figuren beschrieben.
- Fig.1: zeigt eine Ansicht eines Brenners einer Gasturbine gemäß einer Ausführungsform der Erfindung.
- Fig.2: zeigt eine schematisierte Detailansicht des Brenners von Fig.1.
- Fig.3: zeigt eine perspektivische Ansicht eines Flammenhalters gemäß eines exemplarischen Beispiels.
- Fig.4: zeigt eine perspektivische Schnittansicht des Flammenhalters von Fig.3.
- Fig.5: zeigt eine Schnittansicht eines Flammenhalters gemäß einer weiteren Ausführungsform der Erfindung.
- Fig.6: zeigt eine perspektivische Schnittansicht des Flammenhalters von Fig.5.

Fig.1 zeigt eine Ansicht eines Brenners 1 einer Gasturbine (nicht vollständig gezeigt) gemäß einer Ausführungsform der Erfindung. Fig.2 zeigt eine schematisierte Detailansicht des Brenners 1 von Fig.1.

Wie aus Fig.1 und Fig.2 ersichtlich, wird im Betrieb der Gasturbine bzw. des Brenners 1 von einem Kompressor (nicht dargestellt) komprimiert ausgegebene Luft in Form von Luftströmungen LS1 und LS2 Luftpassagen (nicht dargestellt) des Brenner 1 und einem oder mehreren Drallerzeuger(n) 10 (siehe Fig.2) des Brenners 1 zugeleitet und mit Brenngas zu einem Luft-Gas-Gemisch als Brennstoff vermischt. Ein Beispiel für einen solchen Brenner ist in GB 2 454 247 A beschrieben. Ein Beispiel für einen Drallerzeuger ist in DE 10 2009 045 950 A1 beschrieben.

Die Verbrennung des Brennstoffs findet in einer Brennkammer 20 des Brenners 1 statt, wobei eine bei der Verbrennung erzeugte Flamme F (in Fig.2 als Strichlinie angedeutet) zur Stabilisierung dieser an einen Flammenhalter 30, 30' angebunden ist. Der Flammenhalter 30, 30' grenzt axial an die Brennkammer 20 an bzw. begrenzt diese axial. Der Flammenhalter 30, 30' ist in Form einer kreisrunden Metallplatte ausgebildet.

Die Anbindung der Flamme F tritt an dem Flammenhalter 30, 30' insbesondere in einem Flammenanbindungsbereich 31, 31' des Flammenhalters 30, 30' auf. Die Flamme F wird realisiert mit Hilfe des der Kompressorauslassluft mittels der oder des Drallerzeuger(s) 10 verliehenen Dralls, wobei eine Drallströmung über ein Vormischrohr 40, das mittels eines Domteils 50 an ein Flammrohr 60 des Brenners 1 angebunden ist, von dem Drallerzeuger 10 aus in das Flammrohr 60 geleitet wird.

Der mit der Flamme F in Kontakt befindliche Flammenanbindungsbereich 31, 31' kann Temperaturen erfahren, die zu einer Wärmeausdehnung des im Flammenanbindungsbereich 31, 31' befindlichen Metallmaterials des Flammenhalters 30, 30' führen.

Bei einem üblichen Flammenhalter würde das sich ausdehnende Material des Flammenanbindungsbereichs vom Rest des Flammenhalters, der nicht in Kontakt mit der Flamme steht und deshalb kühler als der Flammenanbindungsbereich ist, in seiner Ausdehnung beschränkt werden und somit zu erheblichen Spannungskonzentrationen und damit einer Lebensdauerreduzierung führen. Durch die Erfindung werden zu hohe Spannungsniveaus in einem Grenzbereich zwischen dem Flammenanbindungsbereich 31, 31' und dem Rest des Flammenhalters 30, 30' vermieden.

Der erfindungsgemäße Flammenhalter 30, 30' weist zu diesem Zweck in oder benachbart zu dem der Flamme F ausgesetzten Flammenanbindungsbereich 31, 31' wenigstens eine längliche Vertiefung 33 (Fign. 5 und 6: 33a-33c) auf, so dass die Vertiefung 33 einen Wärmeausdehnungsraum für in dem Flammenanbindungsbereich 31, 31' befindliches Material des Flammenhalters 30, 30' bereitstellt.

Durch Vorsehen des Wärmeausdehnungsraums in Form der wenigstens einen Vertiefung 33 wird das im Flammenanbindungsbereich 31, 31' befindliche Material des Flammenhalters 30, 30' vom Rest des Flammenhalters 30, 30', der nicht in Kontakt mit der Flamme F steht und deshalb kühler als der Flammenanbindungsbereich 31, 31' ist, in seiner erwärmungsbedingten Ausdehnung nicht beschränkt. Damit werden sich über akzeptable Grenzwerte hinaus erhöhende Konzentrationen mechanischer Spannungen in dem Flammenhalter 30, 30' vermieden und somit dessen Lebensdauer erhöht.

In den Figuren 3 und 4 ist ein exemplarisches Beispiel eines Flammenhalters 30 gezeigt, welcher eine Mehrzahl (hier vier) von länglichen Vertiefungen 32a, 32b, 32c, 32d aufweist. Genauer gesagt weist der Flammenhalter 30 eine den Flammenanbindungsbereich 31 aufweisende der Brennkammer 20 zugewandte erste Fläche 30a und eine der Brennkammer 20 abgewandte zweite Fläche 30b auf, wobei die Vertiefungen 32a-32d in der ersten Fläche 30a ausgebildet sind.

Die Vertiefungen 32a-32d können alternativ in der zweiten Fläche 30b ausgebildet sein.

Die Vertiefungen 32a-32d sind in und/oder benachbart zu dem Flammenanbindungsbereich 31 des Flammenhalters 30 angeordnet und verlaufen ihrer Länge nach jeweils kreisförmig und konzentrisch zueinander. Außerdem erstrecken sich die Vertiefungen 32a-32d ihrer Länge nach jeweils kontinuierlich.

Die Vertiefungen 32a-32d sind jeweils in Form einer Nut bzw. eines Schlitzes ausgebildet und können durch Trennen, insbesondere durch eine spannende Bearbeitung, oder auch durch Urformen, insbesondere durch Gießformen, hergestellt sein.

Jede der Vertiefungen 32a-32d weist eine Tiefe T auf, die größer als eine Weite W dieser ist (siehe Fig.5). Bevorzugt sind die Tiefe T und die Weite W auf die Größe des Flammenanbindungsbereichs 31 bezogen, welcher im Wesentlichen kreisrund und von einem Durchmesser ist, der auf etwa 25% des charakteristischen Durchmessers der Brennkammer 20 basiert.

Gemäß den Figuren 3 und 4 hat der Flammenanbindungsbereich 31 und/oder dazu direkt benachbarte Bereiche des Flammenhalters 30 eine Anzahl von gespanten oder vorgeformten konzentrischen Vertiefungen bzw. Aussparungen 32a-32d auf der Flammenanbindungsseite. Diese Vertiefungen 32a-32d können in einer Anzahl von größer oder gleich eins vorgesehen sein. Die Vertiefungen 32a-32d können jede Form aufweisen, die geeignet ist, eine unbehinderte Wärmeausdehnung zu gewährleisten bzw. zu fördern. Die Vertiefungen 32a-32d weisen geeignete Ecken- und Kantenradien auf, um lokale Spannungskonzentrationen zu minimieren.

Während des Betriebs des Brenners 1 werden die in den Figuren 3 und 4 gezeigten Vertiefungen 32a-32d mit dem Hochtemperaturgas der Flamme F beaufschlagt. Das ringförmig stehende metallische Material (Ringe 34) zwischen den Vertiefungen 32a-32d ist in seiner Breite schmal und ist der Flamme F zugewandt. An jedem dieser Ringe 34 erzeugt die Flammenanbindung eine hohe Temperatur und wird daher eine Wärmeausdehnung des Rings 34 bewirken. Die Vertiefungen 32a-32d ermöglichen, dass sich das erwärmte Material der Ringe 34 - ohne eine wie im Fall ohne Vertiefungen auftretende physische Beschränkung durch das kühlere Material außerhalb des Flammenanbindungsbereichs 31 - radial nach außen ausdehnen kann.

In den Figuren 5 und 6 ist eine erfindungsgemäße Ausführungsform des Flammenhalters 30' gezeigt, welcher in und/oder benachbart zu seinem der Flamme F ausgesetzten Flammenanbindungsbereich 31' eine Mehrzahl (hier drei) von länglichen Vertiefungen 33a, 33b, 33c aufweist.

Der Flammenhalter 30' gemäß dieser Ausführungsform der Erfindung ist bis auf einige Unterschiede identisch mit dem Flammenhalter 30 gemäß des exemplarischen Beispiels der Erfindung ausgebildet. Daher werden im Folgenden nur diese Unterschiede aufgezeigt, wobei gleiche Komponenten mit gleichen Bezugszeichen versehen sind und Unterschiede durch andere Bezugszeichen bzw. Hinzufügung eines Apostrophs kenntlich gemacht sind.

Die Vertiefungen 33a-33c weisen jeweils eine Hinterschneidung auf, so dass der jeweilige Querschnitt der Vertiefungen 33a-33c in einem jeweiligen Bodenbereich 33.2 der Vertiefungen 33a-33c größer ist als in einem jeweiligen Eingangsbereich 33.1 der Vertiefungen 33a-33c, wie in Fig.5 gezeigt.

Durch die Ausgestaltung des Flammenhalters 30' mit den Hinterschneidungen in den Vertiefungen 33a-33c wird der heißen Flamme F mehr Material ausgesetzt bzw. weisen die Ringe 35 eine größere der heißen Flamme F zugewandte Fläche auf, so dass mehr Energiespeicher zur Verfügung steht. Die dadurch erhöhte Wärmeausdehnung wird durch den größeren Raum im jeweiligen Bodenbereich 33.2 der Vertiefungen 33a-33c kompensiert.

Schlussendlich wird gemäß der Erfindung ein Flammenhalter bzw. eine Flammenanbindungsplatte bereitgestellt, wobei konzentrische kreisrunde Vertiefungen an einer Flammenanbindungsstelle oder in Bereichen in der Nähe dieser durch Trennen oder Urformen eingebracht sind, jeweilige Hinterschneidungen aufweisen, wobei die Vertiefungen bzw. Aussparungen kontinuierlich oder diskontinuierlich und normalerweise mit einer Tiefe größer als ihre Weite ausgebildet sind. Die Vertiefungen bzw. Aussparungen können unterschiedliche Geometrien derart aufweisen, dass sie eine ungehinderte Wärmeausdehnung fördern. Die konzentrischen kreisrunden Vertiefungen bzw. Aussparungen können von einer Flammenanbindungsseite oder alternativ von einer Nicht-Flammenanbindungsseite des Flammenhalters aus eingebracht sein.

### Bezugszeichenliste

- 1: Brenner
- 10: Drallerzeuger
- 20: Brennkammer
- 30; 30': Flammenhalter
- 30a; 30a': erste Fläche
- 30b; 30b': zweite Fläche
- 31; 31': Flammenanbindungsbereich
- 32: Vertiefung (allgemein)
- 32a: Vertiefung
- 32b: Vertiefung
- 32c: Vertiefung
- 32d: Vertiefung
- 33: Vertiefung (allgemein)
- 33a: Vertiefung
- 33b: Vertiefung
- 33c: Vertiefung
- 33.1: Eingangsbereich
- 33.2: Bodenbereich
- 34; 35: Ring
- 40: Vormischrohr
- 50: Domteil
- 60: Flammrohr
- F: Flamme
- T: Tiefe
- W: Weite
- LS1, LS2: Luftströmung

## Patentansprüche

1. Brenner (1) mit einer Brennkammer (20) und einem axial an die Brennkammer (20) angrenzenden Flammenhalter (30; 30') zum stabilisierenden daran Anbinden einer durch Verbrennen eines Brennstoffes in der Brennkammer (20) erzeugten Flamme (F),
wobei in oder benachbart zu einem der Flamme (F) ausgesetzten Flammenanbindungsbereich (31; 31') des Flammenhalters (30; 30') wenigstens eine längliche Vertiefung (32; 33) vorgesehen ist, so dass die Vertiefung (32; 33) einen Wärmeausdehnungsraum für in dem Flammenanbindungsbereich (31; 31') befindliches Material des Flammenhalters (30; 30') bereitstellt,
**dadurch gekennzeichnet, dass**
die wenigstens eine Vertiefung (33) eine Hinterschneidung aufweist, so dass ein Querschnitt der Vertiefung (33) in einem Bodenbereich (33.2) der Vertiefung (33) größer ist als in einem Eingangsbereich (33.1) der Vertiefung (33).

2. Brenner (1) gemäß Anspruch 1, wobei die wenigstens eine Vertiefung (33) ihrer Länge nach kreisförmig verläuft.

3. Brenner (1) gemäß Anspruch 1 oder 2, wobei die wenigstens eine Vertiefung (33) ihrer Länge nach kontinuierlich verläuft.

4. Brenner (1) gemäß einem der Ansprüche 1 bis 3, wobei die wenigstens eine Vertiefung (33) eine Tiefe (T) aufweist, die größer als eine Weite (W) dieser ist.

5. Brenner (1) gemäß einem der Ansprüche 1 bis 4, wobei der Flammenhalter (30; 30') eine den Flammenanbindungsbereich (31; 31') aufweisende der Brennkammer (20) zugewandte erste Fläche (30a; 30a') und eine der Brennkammer (20) abgewandte zweite Fläche (30b; 30b') aufweist, und wobei die wenigstens eine Vertiefung (33) in der ersten Fläche (30a; 30a') ausgebildet ist.

6. Brenner (1) gemäß einem der Ansprüche 1 bis 4, wobei der Flammenhalter (30; 30') eine den Flammenanbindungsbereich (31; 31') aufweisende der Brennkammer (20) zugewandte erste Fläche (30a; 30a') und eine der Brennkammer (20) abgewandte zweite Fläche (30b; 30b') aufweist, und wobei die wenigstens eine Vertiefung (33) in der zweiten Fläche (30b; 30b') ausgebildet ist.

7. Brenner (1) gemäß einem der Ansprüche 1 bis 6, wobei mehrere Vertiefungen (33a-33c) von der wenigstens einen Vertiefung (33) vorgesehen sind, wobei die Vertiefungen (33a-33c) in oder benachbart zu dem Flammenanbindungsbereich (31; 31') des Flammenhalters (30; 30') angeordnet sind, und wobei die Vertiefungen (33a-33c) ihrer Länge nach jeweils kreisförmig und konzentrisch zueinander verlaufen.

8. Brenner (1) gemäß einem der Ansprüche 1 bis 7, wobei der Brenner (1) zur Verwendung in einer Luft-Gas-Gemisch als Brennstoff nutzenden Gasturbine eingerichtet ist.

9. Gasturbine mit einem Brenner (1) gemäß einem der Ansprüche 1 bis 8.

## Claims

1. A burner (1) with a combustion chamber (20) and a flame holder (30; 30') axially adjoining the combustion chamber (20) for stabilisingly tying thereto a flame (F) generated by combusting a fuel in the combustion chamber (20),
wherein in or adjacent to a flame (F) tying region (31; 31') of the flame holder (30; 30') exposed to the flame (F) at least one elongated recess (32; 33) is provided, so that the recess (32; 33) provides a heat expansion space for material of the flame holder (30; 30') that is present in the flame tying region (31; 31'),
**characterized in that**
the at least one recess (33) comprises an undercut so that a cross section of the recess (33) in a bottom region (33.2) of the recess (33) is larger than in an inlet region (33.1) of the recess (33).

2. The burner (1) according to claim 1, wherein the at least one recess (33) runs circularly lengthwise.

3. The burner (1) according to claim 1 or 2, wherein the at least one recess (33) runs continuously lengthwise.

4. The burner (1) according to any one of the claims 1 to 3, wherein the at least one recess (33) has a depth (T) that is greater than a width (W) of the same.

5. The burner (1) according to any one of the claims 1 to 4, wherein the flame holder (30; 30') comprises a first surface (30a; 30a') comprising the flame tying region (31; 31') facing the combustion chamber (20) and a second surface (30b; 30b') facing away from the combustion chamber (20), and wherein the at least one recess (33) is formed in the first surface (30a; 30a').

6. The burner (1) according to any one of the claims 1 to 4, wherein the flame holder (30; 30') comprises a first surface (30a; 30a') comprising the flame tying region (31; 31') facing the combustion chamber (20) and a second surface (30b; 30b') facing away from the combustion chamber (20), and wherein the at least one recess (33) is formed in the second surface (30b; 30b').

7. The burner (1) according to any one of the claims 1 to 6, wherein a plurality of recesses of the at least one recess (33) are provided, wherein the recesses (33a - 33c) are arranged in or adjacent to the flame tying region (31; 31') of the flame holder (30; 30') and wherein in each case the recesses (33a - 33c) run circularly and concentrically to one another lengthwise.

8. The burner (1) according to any one of the claims 1 to 7, wherein the burner (1) is equipped for use in a gas turbine utilising an air-gas mixture as fuel.

9. A gas turbine with a burner (1) according to any one of the claims 1 to 8.

## Revendications

1. Brûleur (1) comportant une chambre de combustion (20) et un stabilisateur de flammes (30 ; 30') juxtaposé axialement à la chambre de combustion (20) pour relier de manière stabilisatrice une flamme (F) produite par le combustion d'un combustible dans la chambre de combustion (20),
dans lequel dans ou à proximité d'une zone de liaison de flammes (31 ; 31') exposée aux flammes (F) du stabilisateur de flammes (30 ; 30') au moins une cavité allongée (32 ; 33) est prévue, de sorte que la cavité (32 ; 33) définisse une zone d'expansion thermique pour le matériau du stabilisateur de flammes (30 ; 30') se trouvant dans la zone de liaison de flammes (31 ; 31'),
**caractérisé en ce**
**qu'**au moins une cavité (33) présente une contre-dépouille, de sorte qu'une section transversale de la cavité (33) dans une zone de fond (33.2) de la cavité (33) soit plus grande que dans une zone d'entrée (33.1) de la cavité (33).

2. Brûleur (1) selon la revendication 1, dans lequel au moins une cavité (33) s'étend en forme de croix sur sa longueur.

3. Brûleur (1) selon la revendication 1 ou 2, dans lequel au moins une cavité (33) s'étend en continu sur sa longueur.

4. Brûleur (1) selon une des revendications 1 à 3, dans lequel au moins une cavité (33) présente une profondeur (T), qui est plus grande qu'une largeur (W) de cette dernière.

5. Brûleur (1) selon une des revendications 1 à 4, dans lequel le stabilisateur de flammes (30 ; 30') présente une première surface (30a ; 30a) tournée vers la chambre de combustion (20) présentant la zone de liaison de flammes (31 ; 31') et une deuxième surface (30b ; 30b) qui se détourne de la chambre de combustion (20) et dans lequel au moins une cavité (33) est réalisée dans la première surface (30a ; 30a)').

6. Brûleur (1) selon une des revendications 1 à 4, dans lequel le stabilisateur de flammes (30 ; 30') présente une première surface (30a ; 30a) tournée vers la chambre de combustion (20) présentant la zone de liaison de flammes (31 ; 31') et une deuxième surface (30b ; 30b) qui se détourne de la chambre de combustion (20) et dans lequel au moins une cavité (33) est réalisée dans la deuxième surface (30b ; 30b').

7. Brûleur (1) selon une des revendications 1 à 6, dans lequel plusieurs cavités (33a - 33c) sont pourvues d'au moins une cavité (33), dans lequel les cavités (33a - 33c) sont disposées dans ou à proximité de la zone de liaison de flammes (31 ; 31') du stabilisateur de flammes (30 ; 30') et dans lequel les cavités (33a - 33c) s'étendent sur leur longueur respectivement en croix et concentriquement les unes par rapport aux autres.

8. Brûleur (1) selon une des revendications 1 à 7, dans lequel le brûleur (1) est conçu pour une utilisation dans une turbine à gaz utilisant comme combustible un mélange air-gaz.

9. Brûleur à gaz comportant un brûleur (1) selon une des revendications 1 à 8.
